# EUROPÄISCHE PATENTSCHRIFT

(11) **EP 0 768 442 B1**
(45) Veröffentlichungstag und Bekanntmachung des Hinweises auf die Patenterteilung: **28.11.2001**
(21) Anmeldenummer: 96115689.0
(22) Anmeldetag: 01.10.1996
(51) Int. Cl.: E05C 17/00, E05C 17/20

(54) **Stufenloser hilfskraftbetätigter Kraftwagentürfeststeller**
Continuous motor vehicle door check operated by auxiliary force
Arrêt continu pour porte de véhicule à moteur commandé par force auxiliaire

(30) Priorität: 11.10.1995 DE 19537816
(43) Veröffentlichungstag der Anmeldung: 16.04.1997
(73) Patentinhaber: ED. Scharwächter GmbH, 42855 Remscheid (DE)
(72) Erfinder: Klüting, Bernd-Alfred, 42477 Radevormwald (DE)
(74) Vertreter: Sparing, Rolf Klaus

(56) Entgegenhaltungen:
- EP-A- 0 475 078
- DE-A- 4 130 782
- DE-A- 4 209 876

## Beschreibung

Die Erfindung betrifft einen stufenlosen hilfskraftbetätigten Kraftwagentürfeststeller nach dem Oberbegriff des Anspruchs 1.

Stufenlose hilfskraftbetätigte Kraftwagentürfeststeller, deren Feststelleinrichtung vermittels eines durch eine elektronische Steuereinheit in Abhängigkeit von der aktuellen Öffnungslage, der Schwenkrichtung und der momentanen Schwenkgeschwindigkeit der Türe sowie sonstiger für die Beurteilung der Bewegungscharakteristik der Türe wesentlicher Daten, wie Türgewicht, Neigungslage des Fahrzeuges, innerer Widerstand der Türanlenkung sowie gegebenenfalls Kraftangriff an der Türe, im bremsenden oder lösenden Sinne ansteuerbar ist, sind aus EP-A-0 475 078 oder DE-A-4 130 782 bekannt. Allen bekannten Bauarten solcher Türfeststeller ist unabhängig davon, wie die Feststelleinrichtung im Einzelnen auch ausgebildet ist, gemeinsam, daß die Feststelleinrichtung als mehr oder minder gesondertes Bauteil ausgebildet und innerhalb der Fahrzeugtüre angeordnet ist. Diese bekannte Anordnung der Feststelleinrichtung erfordert eine Türhaltestange und eine Einrichtung zu deren Verbindung mit der Feststelleinrichtung, was einen verhältnismäßig hohen Aufwand erfordert. Darüber hinaus ist mit einer Unterbringung der Feststelleinrichtung innerhalb der Fahrzeugtüre auch noch der Nachteil verbunden, daß der innerhalb des Türkörpers vorhandene Einbauraum, der ohnehin schon weitgehend durch die üblichen Einbauten einer Fahrzeugtüre, wie Spiegelverstellung, Fensterheber, Türverriegelung. Lautsprecher und dergl. ausgefüllt ist, noch weiter verringert wird. was unter Umständen allein aus räumlichen Gründen zu einer ungünstigen oder unnötig teueren Ausbildung der Feststelleinrichtung zwingt. Zu alledem kommt noch, daß die Montage einer innerhalb des Türkörpers untergebrachten Feststelleinrichtung verhältnismäßig arbeitsaufwendig ist.

Es ist die Aufgabe der Erfindung, einen stufenlosen hilfskraftbetätigten Kraftwagentürfeststeller nach dem oberbegriff des Anspruchs 1 zuschaffen, der ohne Verlust an Wirksamkeit und zugleich bei Verringerung des Herstellungs-und Einbauaufwandes einerseits raumsparender ausgebildet bzw. im Fahrzeug untergebracht und andererseits im Zusammenhang mit der ohnehin erforderlichen Montage der Türanlenkung am Fahrzeug montierbar ist.

Diese Aufgabe wird bei dem eingangs genannten Kraftwagentürfeststeller erfindungsgemäß mit den kennzeichnenden Merkmalen des Anspruchs 1 gelöst.

Die bauliche Vereinigung eines solchen Türfeststellers mit einem der beiden Türscharniere bringt auf der einen Seite eine erhebliche Vereinfachung des Einbaues des Türfeststellers mit sich und ermöglicht auf der anderen Seite zugleich die Ausnutzung von zwischen Türe und Türsäule vorhandenen Freiräumen. Insbesondere bei Türen die vermittels üblicher, mit einem der Türscharniere baulich vereinigter Drehstab-Türfeststeller ausgestattet sind ist zwischen Türsäule und Türe hinreichend Einbauraum für einen stufenlosen hilfskraftbetätigten Kraftwagentürfeststeller, sofern dieser hinreichend kleinbauend gestaltet ist. Hinsichtlich der Ausgestaltung sowohl der Türe bzw. der Türsäule als auch des Türfeststellers beläßt die erfindungsgemäße Einbauweise dem Karosseriekonstrukteur und auch dem Konstrukteur für die Ausbildung des Türfeststellers bzw. des Türscharnieres jeweils einen erheblichen Gestaltungsfreiraum.

Für die kleinbauende Gestaltungsweise eines mit einem Türscharnier baulich vereinigten stufenlosen und hilfskraftbetätigten Türfeststellers ist vorteilhaft vorgesehen, daß das Brems-bzw. Halterteil vermittels eines hilfskraftbeaufschlagten Antriebs-bzw. Stellelementes wenigstens in Richtung auf seine Wirkstellung beweg-bzw. verstellbar ist.

Diese grundsätzliche Gestaltungsweise kann im Einzelnen auf verschiedene Arten verwirklicht werden, wobei zweckmäßigerweise weiterhin vorgesehen ist, daß das in Abhängigkeit von der Türbewegung rotierend angetriebene Teil der Brems-bzw. Feststelleinrichtung mit dem türseitigen Scharnierflügel in Antriebsverbindung steht bzw. direkt verbunden ist. Das in Abhängigkeit von der Türbewegung rotierend angetriebene Teil der Brems-bzw. Feststelleinrichtung kann dabei durch einen Lenker gebildet sein, welcher mit seinem einen Ende, beispielsweise vermittels eines Koppel-oder Mitnehmerzapfens starr mit dem türseitigen Scharnierflügel gekoppelt und mit seinem anderen Ende drehbar auf dem Scharnierstift bzw. einer Verlängerung des Scharnierstiftes gelagert ist. Vorteilhafterweise wird das in Abhängigkeit von der Türbewegung rotierend angetriebene Teil der Brems-bzw. Feststelleinrichtung jedoch durch ein rotationssymetrisches Element, insbesondere eine Scheibe oder Trommel gebildet sein, welche im Bereich ihres Umfanges beispielsweise vermittels eines Koppel-oder Mitnehmerzapfens starr mit dem türseitigen Scharnierflügel gekoppelt und in ihrem Zentrum drehbar auf dem Scharnierstift bzw. einer Verlängerung des Scharnierstiftes gelagert ist.

Dem in Abhängigkeit von der Türbewegung rotierend angetriebenen, drehbar auf dem Scharnierstift bzw. einer Verlängerung des Scharnierstiftes gelagerten Teil der Brems-bzw. Feststelleinrichtung ist eine gegen die Türsäule abgestützte Brems-bzw. Halteeinrichtung zugeordnet, welche vermittels eines durch die elektronische Steuereinheit ansteuerbaren elektromotorischen Antriebes ein- bzw. ausrückbar ist.

Hinsichtlich der Ausgestaltung des rotierend angetriebenen Teiles der Brems-bzw. Feststelleinrichtung und der Brems-bzw. Halteeinrichtung beläßt die Erfindung eine Reihe von Möglichkeiten unter denen der Konstrukteur entsprechend den Anforderungen des einzelnen Anwendungsfalles, wie Einbauraum oder erforderlicher Brems-bzw. Haltekraft auswählen kann. Insbesondere kann gemäß einer ersten Verwirklichungsform das rotierend angetriebene Teil durch einen Wellenstummel oder eine Riemenscheibe und die Brems-oder Halteeinrichtung durch eine Bremse, insbesondere eine Bandbremse gebildet sein.

Gemäß einer zweiten Verwirklichungsform kann aber auch vorgesehen sein, daß das rotierend angetriebene Teil der Brems-bzw. Feststelleinrichtung durch eine Walze oder eine Bremstrommel und die Brems-oder Halteeinrichtung durch eine Backenbremse gebildet ist.

Gemäß einer dritten Verwirklichungsform kann darüber hinaus auch vorgesehen sein, daß das rotierend angetriebene Teil der Brems-bzw. Feststelleinrichtung durch eine Bremsscheibe und die Brems-oder Halteeinrichtung durch eine Zangenbremse gebildet ist.

Gemäß einer vierten Verwirklichungsform kann weiterhin auch vorgesehen sein, daß die Brems-oder Halteeinrichtung durch einen ansteuerbaren, in beiden Drehrichtungen wirksamen Freilauf gebildet ist. Im Rahmen dieser Verwirklichungsform kann im Einzelnen weiter vorgesehen werden, die eine Hälfte des Freilaufes drehsicher mit dem Scharnierstift verbunden ist und die andere Hälfte des Freilaufes durch ein in Abhängigkeit vom Öffnungswinkel der Tür antreibbares, mit dem einen Scharnierflügel gekoppeltes Teil gebildet ist und daß die Freilaufkörper vermittels eines elektromotorischen Antriebes verstellbar sind.

Gemäß einer fünften Verwirklichungsform kann schließlich auch noch vorgesehen sein, daß die Brems-bzw. Feststelleinrichtung eine mit dem rotierend angetriebenen Teil verbundene, zum Scharnierstift achsparallel, insbesondere koaxial angeordnete Spindel und eine auf dieser angeordnete, abbremsbare, insbesondere mittels einer Bandbremse abbremsbare, die Brems-oder Halteeinrichtung bildende Spindelmutter umfaßt.

Welche der vorstehend aufgezeigten Verwirklichungsmöglichkeiten im Einzelfall auch immer zur Anwendung kommen mag sieht eine vorteilhafte Weiterbildung vor, daß zwischen das mit der türseitigen Scharnierhälfte verbundene Teil und das rotierend angetriebene Teil der ein Übersetzungsgetriebe eingeschaltet ist. Im Hinblick auf eine möglichst raumsparende Ausbildung des Übersetzungsgetriebes dürfte es zweckmäßig sein, daß das Übersetzungsgetriebe als Planetengetriebe ausgebildet ist, wobei das in Abhängigkeit von der Türbewegung angetriebene Teil durch als Hohlrad des Planetengetriebes ausgebildet ist und der zugehörige Planetenträger drehsicher mit dem Scharnierstift verbunden ist sowie das Sonnenrad des Planetengetriebes drehsicher mit einem Teil verbunden ist.

Der der Brems-oder Halteeinrichtung zugeordnete, vermittels einer elektronischen Steuereinheit in Abhängigkeit von den für die Beurteilung der Bewegungscharakteristik der Türe wesentlichen Daten im ein oder ausrückenden Sinne ansteuerbare elektromotorische Antrieb kann in einer einfachsten Ausführungsform durch einen linear arbeitenden Elektromotor, insbesondere einen Elektromagneten gebildet sein, im Interesse einer möglichst weichen Abbremsung der Türe bei erreichen eines im Bereich ihres Gesamt-Öffnungsweges vorgesehenen Haltepunktes ist jedoch die Ausbildung des elektromotorischen Antriebes als rotierend arbeitenden Elektromotor zu bevorzugen.

Die Erfindung ist in der nachfolgenden Beispielsbeschreibung anhand dreier in der Zeichnung mehr oder minder schematisch dargestellter Ausführungsbeispiele im Einzelnen beschrieben.

Fig. 1 zeigt eine schematische Seitenansicht einer ersten Verwirklichungsform eines mit einem Türscharnier baulich vereinigten, hilfskraftbetätigten und stufenlosen Türfeststellers.

Fig. 2 zeigt eine Draufsicht zu Figur 1.

Fig. 3 zeigt eine schematische Seitenansicht einer zweiten Verwirklichungsform eines mit einem Türscharnier baulich vereinigten, hilfskraftbetätigten und stufenlosen Türfeststellers.

Fig. 4 zeigt eine schematische Seitenansicht einer dritten Verwirklichungsform eines mit einem Türscharnier baulich vereinigten, hilfskraftbetätigten und stufenlosen Türfeststellers.

Bei allen in der Zeichnung gezeigten Verwirklichungsformen eines mit einem Türscharnier baulich vereinigten, hilfskraftbetätigten und stufenlosen Türfeststellers ist das Türscharnier als Flügelscharnier ausgebildet, dessen eine Scharnierhälfte 1 vermittels im Einzelnen nicht gezeigter Mittel mit der Fahrzeugtüre und dessen andere Scharnierhälfte 2 vermittels gleichfalls im Einzelnen nicht gezeigter Mittel mit der Türsäule verbunden ist und dessen beide Scharnierhälften 1 und 2 vermittels eines Scharnierstiftes 3 um eine Scharnierachse drehbar miteinander verbunden sind. Der Scharnierstift 3 ist dabei in den außenliegenden Scharnieraugen 4 der türsäulenseitigen Scharnierhälfte 2 drehsicher festgelegt und durchsetzt, vermittels Lagerbuchsen das Scharnierauge 5 der türseitigen Schairnierhälfte 1 mit Laufsitz.
Bei der in Fig. 1 und 2 gezeigten Verwirklichungsform ist ein in Abhängigkeit von der Türbewegung angetriebenes Teil 8 über eine Nabe 6 frei drehbar auf einem das obere Scharnierauge 4 der türsäulenseitigen Scharnierhälfte 2 nach oben überragenden Bereich des Scharnierstiftes 3 gelagert und mit Hilfe eines Mitnehmerzapfens 7 starr mit dem türseitigen Scharnierflügel 1 verbunden. Mit diesem in Abhängigkeit von der Türbewegung angetriebenen Teil 8 ist ein rotierend angetriebenes Teil einer Brems-und Halteeinrichtung vermittels eines als Planetengetriebe ausgebildeten Übersetzungsgetriebes verbunden, wobei das in Abhängigkeit von der Türbewegung angetriebene Teil 8 durch das Hohlrad des Planetengetriebes gebildet ist und das Sonnenrad 11 des Planetengetriebes drehsicher mit dem Scharnierstift 3 verbunden ist sowie der zugehörige Planetenträger 10 drehsicher mit einem als Bremstrommel 12 ausgebildeten Teil der Brems-und Halteeinrichtung verbunden ist. Die Brems-und Halteeinrichtung umfaßt bei der gezeigten Ausführungsform ferner Bremsbacken 13, welche an einem mit der türsäulenseitigen Scharnierhälfte 2 starr verbundenen Träger 14 radial zur Bremstrommel 12 verstellbar angeordnet und vermittels eines als rotierend arbeitender Elektromotor 15 ausgebildeten und vermittels einer elektronischen Steuereinheit in Abhängigkeit von den für die Beurteilung der Bewegungscharakteristik der Türe wesentlichen Daten im ein oder ausrückenden Sinne ansteuerbaren Antriebsmotors zwischen einer Brems-und einer Lösestellung hin und her bewegbar sind.

Bei der in Fig. 3 gezeigten Verwirklichungsform ist gleichfalls ein in Abhängigkeit von der Türbewegung angetriebenes Teil 8 über eine Nabe 6 frei drehbar auf einem das obere Scharnierauge 4 der türsäulenseitigen Scharnierhälfte 2 nach oben überragenden Bereich des Scharnierstiftes 3 gelagert und mit Hilfe eines Mitnehmerzapfens 7 starr mit dem türseitigen Scharnierflügel 1 verbunden.

Das in Abhängigkeit von der Türbewegung angetriebene Teil 8 ist etwa topfförmig ausgestaltet und bildet hierbei die eine Hälfte eines Freilaufes, dessen andere Hälfte durch eine starr mit dem Scharnierstift 3 verbundene Scheibe 16 gebildet ist. Zwischen dem Innenumfang des topfförmig ausgebildeten Teiles 8 und der Scheibe 16 sind Freilaufkörper 17 angeordnet. An der türsäulenseitigen Scharnierhälfte 2 ist vermittels eines starren Trägers 14 ein als rotierend arbeitender Elektromotor 15 ausgebildeter und durch eine elektronische Steuereinheit in Abhängigkeit von den für die Beurteilung der Bewegungscharakteristik der Türe 1 wesentlichen Daten im ein oder ausrückenden Sinne ansteuerbarer elektromotorischer Antrieb ortsfest abgestützt. Der Elektromotor 15 ist antriebsmäßig mit einem Ritzel 19 verbunden, welches seinerseits mit einem Stellring 20 für die Verstellung der Freilaufkörper 17 zusammen wirkt.

Bei der in Fig. 4 gezeigten Verwirklichungsform ist ein in Abhängigkeit von der Türbewegung angetriebenes Teil 8 über eine Nabe 6 frei drehbar auf einem das obere Scharmerauge der türsäulenseitigen Scharnierhälfte 2 nach oben überragenden Bereich des Scharnierstiftes 3 gelagert und mit Hilfe eines Mitnehmerzapfens 7 starr mit dem türseitigen Scharnierflügel 1 verbunden. Mit diesem in Abhängigkeit von der Türbewegung angetriebenen Teil 8 ist ein rotierend angetriebenes Teil einer Brems-und Halteeinrichtung vermittels eines als Planetengetriebe ausgebildeten Übersetzungsgetriebes verbunden, wobei das in Abhängigkeit von der Türbewegung angetriebene Teil 8 durch das Hohlrad des Planetengetriebes bildet und das Sonnenrad 11 des Planetengetriebes drehsicher mit dem Scharnierstift 3 verbunden ist sowie der zugehörige Planetenträger 10 drehsicher mit einem als Spindel 21 ausgebildeten Teil der Brems-und Halteeinrichtung verbunden ist. Die Brems-und Halteeinrichtung umfaßt bei dieser Ausführungsförm ferner eine auf der Spindel 21 angeordnete, abbremsbare Spindelmutter 22, welche an einem mit der türsäulenseitigen Scharnierhälfte 2 verbundenen starren Träger 14 gelagert und gehalten und diesem gegenüber abbremsbar bzw. drehsicher festlegbar ist. Zum Abbremsen der Spindelmutter 22 gegenüber dem Träger 14 ist hierbei eine Bandbremse vorgesehen, welche durch einen als rotierend arbeitender Elektromotor 25 ausgebildeten und vermittels einer elektronischen Steuereinheit in Abhängigkeit von den für die Beurteilung der Bewegungscharakteristik der Türe wesentlichen Daten im ein oder ausrückenden Sinne ansteuerbaren Antriebsmotors zwischen einer Brems-und einer Lösestellung hin und her bewegbar ist.

## Patentansprüche

1. Stufenioser hilfskraftbetätigter Kraftwagentürfeststeller, dessen Feststelleinrichtung einerseits aus einem mit der Türsäule bzw. einem mit der Türsäule verbundenen Teil (2) und andererseits aus einem mit der Türe bzw. einem mit der Türe verbundenen Teil (1) besteht und dessen Brems- bzw. Feststelleinrichtung durch einen elektromotorischen Antrieb (15) ein- und ausrückbar ist, wobei der Antrieb seinerseits mittels einer elektronischen Steuereinheit in Abhängigkeit von der aktuellen Öffnungslage, der Schwenkrichtung und der momentanen Schwenkgeschwindigkeit der Türe sowie sonstiger für die Beurteilung der Bewegungscharakteristik der Türe wesentlicher Daten, wie Türgewicht, Neigungslage des Fahrzeuges, innerer Widerstand der Türanlenkung sowie gegebenenfalls Kraftangriff an der Türe, im bremsenden oder lösende Sinne ansteuerbar ist,
**dadurch gekennzeichnet,**
**daß** die Feststelleinrichtung mit einem der beiden Türscharniere der Fahrzeugtüranlenkung baulich vereinigt ist,
**daß** die Brems- bzw. Feststelleinrichtung ein wenigstens achsparallel, vorzugsweise koaxial, zur Türschamierachse angeordnetes und in Abhängigkeit von der Türbewegung rotierend angetriebenes Teil (8) und wenigstens ein mit diesem zusammenwirkendes Brems- bzw. Halterteil (10, 16) umfaßt, und
**daß** das Brems- bzw- Halterteil (10, 16) mit einem Scharnierstift (3) des einen Türschamiers verbunden ist.

2. Kräftwagentürfeststeller nach Anspruch 1, **dadurch gekennzeichnet, daß** das Brems- bzw. Halterteil (10, 16) vermittels eines hilfskraftbeaufschlagten Antriebs- bzw. Stellelementes wenigstens in Richtung auf seine Wirkstellung beweg- bzw. verstellbar ist.

3. Kraftwagentürfeststeller nach Anspruch 1 oder 2, **dadurch gekennzeichnet, daß** das in Abhängigkeit von der Türbewegung rotierend angetriebene Teil (8) mit einer türseitigen Scharnierhälfte (1) verbunden ist.

4. Kraftwagentürfeststeller nach einem der Ansprüche 1 bis 3, **dadurch gekennzeichnet, daß** das in Abhängigkeit von der Türbewegung rotierend angetriebene Teil (8) drehbar auf dem Scharnierstift (3) bzw. einer Verlängerung des Schamierstiftes (3) gelagert ist.

5. Kraftwagentürfeststeller nach einem der Ansprüche 1 bis 4, **dadurch gekennzeichnet, daß** dem rotierend angetriebenen Teil (8) eine gegen die Türsäule abgestützte Brems- bzw. Halteeinrichtung zugeordnet ist.

6. Kraftwagentürfeststeller nach Anspruch 5, **dadurch gekennzeichnet, daß** die dem rotierend angetriebenen Teil (8) zugeordnete Brems- bzw. Halteeinrichtung vermittels eines durch die elektronische Steuereinheit ansteuerbaren elektromotorischen Antriebes (15) einrückbar ist.

7. Kraftwagentürfeststeller nach Anspruch 5, **dadurch gekennzeichnet, daß** das rotierend angetriebene Teil (8) durch einen Wellenstummel oder eine Riemenscheibe und die Brems- oder Halteeinrichtung durch eine Bremse, insbesondere eine Bandbremse gebildet ist.

8. Kraftwagentürfeststeller nach Anspruch 5, **dadurch gekennzeichnet, daß** das rotierend angetriebene Teil (8) durch eine Walze oder eine Bremstrommel und die Brems- oder Halteeinrichtung durch eine Backenbremse gebildet ist.

9. Kraftwagentürfeststeller nach Anspruch 5, **dadurch gekennzeichnet, daß** das rotierend angetriebene Teil (8) durch eine Bremsscheibe und die Brems- oder Halteeinrichtung durch eine Zangenbremse gebildet ist.

10. Kraftwagentürfeststeller nach einem der Ansprüche 1 bis 6, **dadurch gekennzeichnet, daß** die Brems- bzw. Halteeinrichtung durch einen ansteuerbaren, in beiden Drehrichtungen wirksamen Freilauf (20, 17) gebildet ist.

11. Kraftwagentürfeststeller nach einem der Ansprüche 1 bis 10, **dadurch gekennzeichnet, daß** zwischen das mit der türseitigen Scharnierhälfte (1) verbundene Teil und das rotierend angetriebene Teil (8) ein Übersetzungsgetriebe eingeschaltet ist.

12. Kraftwagentürfeststeller nach Anspruch 11, **dadurch gekennzeichnet, daß** das Übersetzungsgetriebe als Planetengetriebe ausgebildet ist, wobei das in Abhängigkeit von der Türbewegung angetriebene Teil (8) als Hohlrad des Planetengetriebes ausgebildet ist und der zugehörige Planetenträger (10) drehsicher mit dem Scharnierstift (3) verbunden ist sowie das Sonnenrad (11) des Planetengetriebes drehsicher mit einem Teil der Brems- bzw. Halteeinrichtung verbunden ist.

13. Kraftwagentürfeststeller nach einem der Ansprüche 1 bis 12, **dadurch gekennzeichnet, daß** die Brems- bzw. Feststelleinrichtung eine mit dem rotierend angetriebenen Teil (8) verbundene, zum Schamierstift (3) achsparallel, insbesondere koaxial angeordnete Spindel (21) und eine auf dieser angeordnete, abbremsbare, insbesondere mittels einer Bandbremse abbremsbare, die Brems- oder Halteeinrichtung bildende Spindelmutter (22) umfaßt.

14. Kraftwagentürfeststeller nach Anspruch 10, **dadurch gekennzeichnet, daß** die eine Hälfte des Freilaufs drehsicher mit dem Scharnierstift (3) verbunden ist und die andere Hälfte des Freilaufs durch ein in Abhängigkeit vom Öffnungswinkel der Tür antreibbares, mit der einen Schamierhälfte (1) gekoppeltes Teil (8) gebildet ist und daß die Freilaufkörper (17) vermittels eines elektromotorischen Antriebes (15) verstellbar sind.

15. Kraftwagentürfeststeller nach einem der Ansprüche 1 bis 14, **dadurch gekennzeichnet, daß** der elektromotorische Antrieb aus einem rotierend arbeitenden Elektromotor besteht.

16. Kraftwagentürfeststeller nach einem der Ansprüche 1 bis 14, **dadurch gekennzeichnet, daß** der elektromotorische Antrieb aus einem linear arbeitenden Elektromotor besteht.

## Claims

1. Continuous vehicle door check operated by auxiliary force, the checking device of which consists on the one hand of a part (2) with the door column or a part (2) connected to the door column and, on the other hand, of a part (1) with the door or a part (1) connected to the door and the braking or checking device of which can be engaged and disengaged by an electromotive drive (15), wherein the drive can, in turn, be controlled in the braking or releasing sense, by an electronic control unit as a function of the current opening position, the swivel direction and the instantaneous swivel speed of the door and other data essential to the assessment of the movement characteristics of the door, such as door weight, inclination of the vehicle, interior resistance of the door linkage and optionally, application of force to the door, **characterised in that** the checking device is structurally combined with one of the two door hinges of the vehicle door linkage, **in that** the braking or checking device comprises a component (8) arranged at least axis parallel, preferably coaxially, to the door hinge axis and driven so as to rotate as a function of the door movement and at least one braking or holding component (10, 16) cooperating with this component (8), and **in that** the braking or holding component (10, 16) is connected to a hinge pin (3) of the one door hinge.

2. Vehicle door check according to claim 1, **characterised in that** the braking or holding part (10, 16) can be moved or adjusted at least in the direction toward its operating position by means of a driving or adjusting element subjected to an auxiliary force.

3. Vehicle door check according to claim 1 or 2, **characterised in that** the component (8) driven so as to rotate as a function of the door movement is connected to a door-side hinge half (1).

4. Vehicle door check according to one of claims 1 to 3, **characterised in that** the component (8) driven so as to rotate as a function of the door movement is rotatably mounted on the hinge pin (3) or an extension of the hinge pin (3).

5. Vehicle door check according to one of claims 1 to 4, **characterised in that** a braking or holding device supported against the door column is associated with the component (8) driven so as to rotate.

6. Vehicle door check according to claim 5, **characterised in that** the braking or holding device associated with the component (8) driven so as to rotate can be engaged by means of an electromotive drive (15) which can be controlled by the electronic control unit.

7. Vehicle door check according to claim 5, **characterised in that** the component (8) driven so as to rotate is formed by a shaft extension or a pulley and the braking or holding device is formed by a brake, in particular a belt brake.

8. Vehicle door check according to claim 5, **characterised in that** the component (8) driven so as to rotate is formed by a roller or a brake drum and the braking or holding device is formed by a shoe brake.

9. Vehicle door check according to claim 5, **characterised in that** the component (8) driven so as to rotate is formed by a brake disc and the braking or holding device is formed by a calliper brake.

10. Vehicle; door check according to one of claims 1 to 6, **characterised in that** the braking or holding device is formed by a controllable free-wheeling system (20, 17) active in both direction of rotation.

11. Vehicle door check according to one of claims 1 to 10, **characterised in that** a transmission gearing is connected between the component connected to the door-side hinge half (1) and the component (8) driven so as to rotate.

12. Vehicle door check according to claim 11, **characterised in that** the transmission gearing is formed as a planetary gearing, the component (8) driven as a function of the door movement being formed as a hollow wheel of the planetary gearing and the associated planetary carrier (10) being non-rotatably connected to the hinge pin (3) and the sun wheel (11) of the planetary gearing being non-rotatably connected to a component of the braking or holding device.

13. Vehicle door check according to one of claims 1 to 12, **characterised in that** the braking or checking device comprises a spindle (21) connected to the component (8) driven so as to rotate and arranged axis parallel, in particular coaxially, to the hinge pin (3) and a brakable, in particular by means of a belt brake, spindle nut (22) arranged on this spindle (21) and forming the braking or holding device.

14. Vehicle door check according to claim 10, **characterised in that** the one half of the freewheeling system is non-rotatably connected to the hinge pin (3) and the other half of the freewheeling system is formed by a component (8) which can be driven as a function of the angle of aperture of the door and is coupled to the hinge half (1), and **in that** the freewheeling elements (17) can be adjusted by means of an electromotive drive (15).

15. Vehicle door check according to one of claims 1 to 14, **characterised in that** the electromotive drive consists of an electric motor operating in a rotating manner.

16. Vehicle door check according to one of claims 1 to 14, **characterised in that** the electromotive drive consists of a linearly operating electric motor.

## Revendications

1. Arrêt continu pour porte de véhicule à moteur commandé par force auxiliaire, dont le dispositif de fixation est constitué, d'une part, d'une partie **(2)** appartenant à la colonne de porte ou reliée à la colonne de porte et, d'autre part, d'une partie **(1)** appartenant à la porte ou reliée à la porte, et dont le dispositif de freinage et de blocage est susceptible d'être embrayé et débrayé au moyen d'un entraînement par moteur électrique **(15),** l'entraînement de son côté étant susceptible d'être commandé par la position réelle d'ouverture, le sens de pivotement et la vitesse instantanée de pivotement des portes, ainsi qu'en fonction d'autres données essentielles pour apprécier la caractéristique cinématique des portes, telles que le poids des portes, la position en inclinaison du véhicule, la résistance interne de l'articulation de porte, ainsi que, le cas échéant, la force appliquée sur les portes, la commande agissant dans le sens d'un freinage ou d'un relâchement,
**caractérisé en ce que**
le dispositif de fixation est intégré, au point de vue de la construction, à l'une des deux charnières de porte de l'articulation de porte de véhicule,
**en ce que** le dispositif de freinage ou de blocage comprend une partie **(8)**, disposée au moins parallèlement à l'axe, de préférence coaxialement, par rapport à l'axe de charnière de porte et entraînée en rotation en fonction du mouvement de la porte, et comprend au moins une partie de freinage ou de maintien **(10, 16)** coopérant avec celle-ci, et
**en ce que** la partie de freinage ou de maintien **(10,16)** est reliée à une tige de charnière **(3),** d'une charnière de porte.

2. Arrêt continu pour porte de véhicule selon la revendication 1, **caractérisé en ce que** le dispositif de freinage ou de maintien **(10,16)** est déplaçable ou réglable, au moins dans la direction de sa position active, au moyen d'un élément entraînement ou de réglage sollicité par une force auxiliaire.

3. Arrêt continu pour porte de véhicule selon la revendication 1 ou 2, **caractérisé en ce que** la partie **(8)**, entraînée en rotation en fonction du mouvement de la porte est reliée à une demie charnière **(1)** située côté porte.

4. Arrêt continu pour porte de véhicule selon l'une des revendications 1 à 3, **caractérisé en ce que** la partie **(8)**, entraînée en rotation en fonction du mouvement de la porte, est montée de façon à pouvoir tourner sur la tige de charnière **(3)** ou sur un prolongement de la tige de charnière **(3)**.

5. Arrêt continu pour porte de véhicule selon l'une des revendications 1 à 4, **caractérisé en ce qu'**un dispositif de freinage ou de maintien prenant appui sur la colonne de porte est associé à la partie **(8)** entraînée en rotation.

6. Arrêt continu pour porte de véhicule selon la revendication 5, **caractérisé en ce que** le dispositif de freinage ou de maintien associé à la partie **(8)** entraînée en rotation est susceptible d'être mise en service au moyen d'un entraînement par moteur électrique **(15)** pouvant être commandé au moyen de l'unité de commande électronique.

7. Arrêt continu pour porte de véhicule selon la revendication 5, **caractérisé en ce que** la partie **(8)** entraînée en rotation est formée par un bout d'arbre ou une poulie de courroie et le dispositif de freinage ou de maintien est formé par un frein en particulier un frein à ruban.

8. Arrêt continu pour porte de véhicule selon la revendication 5, **caractérisé en ce que** la partie **(8)** entraînée en rotation est formée par un rouleau ou un tambour de freins et le dispositif de freinage ou de maintien est formé par un frein à mâchoire.

9. Arrêt continu pour porte de véhicule selon la revendication 5, **caractérisé en ce que** la partie **(8)** entraînée en rotation est formée par un disque de frein et le dispositif de freinage ou de maintien est formé par un frein à pince.

10. Arrêt continu pour porte de véhicule selon l'une des revendications 1 à 6, **caractérisé en ce que** le dispositif de freinage ou de maintien est formé par une roue libre **(20,17)** susceptible d'être commandée, agissant dans les deux sens de rotation.

11. Arrêt continu pour porte de véhicule selon l'une des revendications 1 à 10, **caractérisé en ce qu'**entre la partie, reliée à la moitie de charnière **(1)** située côté porte et la partie **(8)** entraînée en rotation, est interposée une transmission sur multiplicatrice.

12. Arrêt continu pour porte de véhicule selon. la revendication 11, **caractérisé en ce que** la transmission sur multiplicatrice est réalisée sous la forme de transmission à engrenage planétaire, la partie **(8)** entraînée en fonction du mouvement de la porte étant réalisée sous la forme d'une roue creuse de la transmission à engrenage planétaire et le porte-satellite **(10)** afférent est relié de façon assujettie en rotation à la tige de charnière **(3)**, la roue solaire **(11)** de la transmission à engrenage planétaire étant reliée de façon assujettie en rotation à une partie du dispositif de freinage et de maintien.

13. Arrêt continu pour porte de véhicule selon l'une des revendications 1 à 12, **caractérisé en ce que** le dispositif de freinage ou de blocage comprend une broche **(21)** reliée à la partie **(8)** entraînée en rotation, parallèle à l'axe de la tige de charnière **(3)**, en particulier disposée coaxialement, et un écrou de broche **(22)** formant le dispositif de freinage ou de maintien, disposé sur cette broche, susceptible d'être freiné, en particulier au moyen d'un frein à ruban.

14. Arrêt continu pour porte de véhicule selon la revendication 10, **caractérisé en ce qu'**une première moitié de la roue libre est reliée de façon assujettie en rotation à la tige de charnière **(3)** et l'autre moitié de la roue libre est formée par une partie **(8)**, susceptible être entraînée en fonction de l'angle d'ouverture de la porte, couplée à une moitié de charnière **(1)** et **en ce que** les corps de roue libre **(17)** sont réglables au moyen d'un entraînement par moteur électrique **(15).**

15. Arrêt continu pour porte de véhicule selon l'une des revendications 1 à 14, **caractérisé en ce que** l'entraînement par moteur électrique est constitué d'un moteur électrique à mouvement rotatif.

16. Arrêt continu pour porte de véhicule selon l'une des revendications 1 à 14, **caractérisé en ce que** l'entraînement par moteur électrique est constitué d'un moteur électrique à mouvement linéaire.
